# EUROPÄISCHE PATENTANMELDUNG

(11) **EP 0 386 300 A1**
(43) Veröffentlichungstag der Anmeldung: **12.09.1990**
(21) Anmeldenummer: 89104348.1
(22) Anmeldetag: 10.03.1989
(51) Int. Cl.: H01H 47/32

(54) **Integrierbare Schaltungsanordung zur Ansteuerung eines mit Gleichstrom betriebenen Relais**

(71) Anmelder: SIEMENS AKTIENGESELLSCHAFT, 80333 München (DE)
(72) Erfinder: Starke, Oskar, Dipl.-Ing., D-8000 München 50 (DE); Biebl, Alois, Dipl.-Ing., D-8421 St. Johann (DE)

(57) **Zusammenfassung**

Selbstüberwachende Ansteuerschaltung für ein mit Gleichspannung betriebenes Relais mit einer Stromregelschaltung (6), deren mittlerer Ausgangsstrom von einer Auswerteschaltung (7), welche den Schaltzustand des Relais (2) am Arbeitskontakt über eine Spannungsmessung ermittelt, eingestellt wird.

## Beschreibung

Beim Betrieb eines Relais mit einer gegebenen Gleichspannung, wie dieses vielfach insbersondere in Kraftfahrzeugen der Fall ist, ergeben sich eine Reihe von Problemen, die u.a. darin begründet liegen, daß zum Anziehen des Relais ein höherer Strom erforderlich ist als zum Halten nach dem Anziehen. Dadurch ergibt sich in der Haltephase ein unnötig hoher Haltestrom, der eine große Verlustleistung und daraus resultierend eine starke Eigenerwärmung des Relais zur Folge hat. Es ist daher üblich, den Haltestrom zu begrenzen. Dies geschieht beispielsweise dadurch, daß nach Ablauf eines vorgegebenen Zeitraums, in dem das Relais direkt mit der gegebenen Gleichspannung beaufschlagt ist und der für ein Anziehen ausreichend lange ist, dem Relais ein Vorwiderstand zur Strombegrenzung vorgeschaltet wird. Nachteilig ist dabei jedoch, daß bei einem Abfall des Relais etwa infolge einer mechanischen Einwirkung ein selbständiges, erneutes Anziehen nicht möglich ist.

Aus der DE-0S 33 39 271 ist ein sich selbst überwachender Schaltkreis bekannt, bei dem der Vorwiderstand durch einen neben dem Arbeitskontakt zusätzlich angeordneten Hilfskontakt dem Relais vorgeschaltet wird. Bei einem Abfall des Relais wird dieses dann wieder direkt an die Gleichspannung gelegt und somit ein erneutes Anziehen ermöglicht. Darüber hinaus tritt eine Haltestrombegrenzung erst dann ein, wenn das Relais tatsächlich angezogen hat. Nachteilig ist dabei jedoch, daß das Relais einen weiteren Kontakt benötigt, was einen höheren Herstellungsaufwand beim Relais bedeutet.

Aufgabe der Erfindung ist es, eine sich selbst überwachende Schaltungsanordnung zur Ansteuerung eines mit Gleichspannung betriebenen Relais mit geringem Aufwand anzugeben.

Diese Aufgabe wird bei einer gattungsgemäßen Schaltungsanordnung durch die kennzeichnenden Merkmale des Patentanspruchs 1 gelöst. Ausgestaltungen des Erfindungsgedankens sind in Unteransprüchen gekennzeichnet.

Vorteil der Erfindung ist es, daß übliche, auch nur einen Kontakt aufweisende Relais verwendet werden können. Darüber hinaus ergibt sich durch die Strombegrenzung auch in der Anzugsphase eine weitgehende Unabhängigkeit von Versorgungsspannungsschwankungen bei geringem Energieverbrauch und geringer Eigenerwärmung.

Die Erfindung wird nachfolgend anhand von den in den Figuren der Zeichnung dargestellten Ausführungsbeispielen näher erläutert, wobei gleiche Elemente mit gleichem Bezugszeichen versehen sind. Es zeigt
FIG 1 das Blockschaltbild einer grundsätzlichen Ausführungsform einer erfindungsgemäßen Schaltungsanordnung,
FIG 2 das Schaltbild einer weiteren Ausführungsform einer erfindungsgemäßen Schaltungsanordnung und
FIG 3 den Verlauf des Ausgangsstromes über der Zeit bei einer erfindungsgemäßen Schaltungsanordnung nach FIG 2.

Gemäß FIG 1 ist der Steuerkreis des Relais 2 mit dem Ausgang einer Stromregelschaltung 6 gekoppelt. Der Stromregelschaltung 6 wiederum ist eine Auswerteschaltung 7 vorgeschaltet, die zwei Eingänge aufweist. Die beiden Eingänge sind jeweils an einen der beiden Pole des Arbeitskontaktes des Relais 2 geführt, wobei ein Pol über eine erste Last 5 an ein Betriebspotential 4 und der andere Pol über eine weitere Last 3 auf Masse 1 gelegt ist. Die Auswerteschaltung überwacht den Schaltzustand des Relais 2 mittels einer Spannungsmessung.

Bei geschlossenem Schaltkontakt sind nämlich die an dessen beiden Polen anliegenden Potentiale annähernd gleich bzw. die am Arbeitskontakt abfallende Spannung ist in etwa gleich Null. Bei geöffnetem Arbeitskontakt sind die an den beiden Polen anliegenden Potentiale unterschiedlich, nämlich einerseits im wesentlichen gleich dem Betriebspotential 4 und andererseits ungefähr gleich Masse 1 bzw. die am Arbeitskontakt abfallende Spannung ist ungefähr gleich der Betriebsspannung. Die Auswerteschaltung ermittelt demgemäß den Schaltzustand beispielsweise durch Vergleich der an den beiden Polen auftretenden Potentiale miteinander bzw. durch Spannungsmessung zwischen den beiden Polen.

Die Auswerteschaltung 7 stellt die Stromregelschaltung 6 nun so ein, daß diese bei geöffnetem Arbeitskontakt einen mittleren Ausgangsstrom abgibt, der zum Anziehen des Relais ausreichend ist, während bei angezogenem Arbeitskontakt der mittlere Ausgangsstrom auf einen Wert reduziert ist, der zum Halten des Relais 2 ausreichend ist. Gegenüber bekannten Schaltungen ist bei der erfindungsgemäßen Schaltung der in dem Steuerkreis des Relais 2 fließende Strom auch während der Anzugsphase geregelt. Dadurch können Relais mit niedriger Ansprechschwelle verwendet werden, was den Vorteil mit sich bringt, daß bei einem Absinken der Betriebsspannung das Relais dennoch angezogen und gehalten werden kann, jedoch beim Auftreten von Überspannungen aufgrund der Regelung keine Beschädigungen des Relais zu erwarten sind. Die Stromregelung 6 ist dabei beispielsweise analog als gesteuerte Stromquelle oder als Schaltregler, wie in FIG 2 dargestellt, ausgebildet. Das Ein- und Ausschalten des Relais 2 kann zum einen über Zu- und Abschalten der Versorgungsspannung, die auch gleich der Betriebsspannung sein kann, und/oder zum anderen in Ausgestaltung der Erfindung durch einen Steuereingang 8 erfolgen. Im vorliegenden Ausführungsbeispiel ist der Steuereingang 8 auf die Auswerteschaltung 7 geführt, die dann über die Stromregelung 6 das Relais 2 entsprechend schaltet.

FIG 1 zeigt eine grundsätzliche Ausführungsform mit zwei Lasten 3, 5, wobei eine Last 3 gegen Masse 1 und die andere Last 5 gegen das Betriebspotential 4 geführt ist. In der Praxis treten aber überwiegend Anwendungen mit entweder an Masse 1 oder an Betriebspotential 4 liegenden Lasten auf. Bei dem genannten Ausführungsbeispiel ist daher je nach dem eine der beiden Lasten 3, 5 durch einen Kurzschluß zu ersetzen.

In dem Ausführungsbeispiel nach FIG 2 ist demgemäß das Betriebspotential 4 über den Schaltkontakt des Relais 2 auf die an Masse 1 liegende Last 3 aufschaltbar. Die Relaisspule ist einerseits ebenfalls auf Masse 1 gelegt und andererseits über die Kollektor-Emitter-Strecke eines pnp-Transistors 11 und einen Emitterwiderstand 12 als Strommeßeinrichtung an ein positives Versorgungspotential 10 angeschlossen. Der Emitter des Transistors 11 ist zudem mit einem Eingang des ersten Komparators 14 verbunden, dessen anderer Eingang über eine steuerbare Spannungsquelle 13 auf das positive Versorgungspotential 10 geführt ist. Die Basis des Transistors 11 ist mit einem UND-Gatter 15 gekoppelt, dessen einer Eingang mit dem Ausgang eines Fensterkomparators 18 und dessen anderer Eingang mit dem Ausgang eines RS-Flip-Flops 16 verschaltet ist. Der Rücksetzeingang R des Flip-Flops 16 ist dabei mit dem Ausgang des ersten Komparators 14 und der Setzeingang 5 mit dem Ausgang eines Impulsgenerators 17 verbunden. Der Fensterkomparator 18 ist eingangsseitig mit einem von dem Versorgungspotential 10 auf Masse 1 führenden, aus drei Widerständen 19, 20, 21 bestehenden Spannungsteiler zur Einstellung des Fensterbereiches sowie mit einer Referenzspannungsquelle 27, an der auch ein Eingang eines weiteren Komparators 22 angeschlossen ist, beaufschlagt. Der andere Eingang des zweiten Komparators 22, dessen Ausgang zur Ansteuerung der steuerbaren Spannungsquelle 13 vorgesehen ist, steht mit dem der Last 3 zugeordneten Pol des Arbeitskontaktes in Verbindung. Dieser Eingang ist in Ausge staltung der Erfindung mit einer auf Masse führenden Zenerdiode 23 sowie mit einer zum Eingang in Reihe liegenden Serienschaltung aus einem Widerstand 24 und einer Diode 25 in Durchlaßrichtung zum Schutze vor Falschpolung und Überspannung beschaltet. Darüber hinaus weist der den Ausgang der Schaltungsanordnung bildende Kollektor des Transistors 11 eine auf Masse führende Freilaufdiode 26 in Sperrichtung auf zur Abkommutierung der durch die Relaisspule erzeugten Induktionsspannungen.

Die Stromregelung erfolgt in dem Ausführungsbeispiel gemäß FIG 2 nach dem Prinzip der getakteten Stromregelung, also als Schaltregler. Dies ist vorteilhaft, da derartige Regler einen hohen Wirkungsgrad aufweisen. Hinzukommt, daß keine Speicherdrosseln, benötigt werden, da die Induktivität der Relaisspule als Energiespeicher verwendet werden kann. Die Wirkungsweise ist dabei wie folgt: Der Impulsgenerator 17 setzt das Flip-Flop 16, wodurch der Transistor 11 eingeschaltet wird. Der Strom durch die Relaisspule steigt nun solange an, bis der durch die steuerbare Spannungsquelle 13 in Verbindung mit dem Emitter-Widerstand 12 vorgegebene Grenzwert erreicht wird und der erste Komparator 14 das Flip-Flop 16 wieder rücksetzt. Bis zum nächsten Setzimpuls des Impulsgenerators 17 hält sich der Strom in der Relaisspule über die Freilaufdiode 26 aufrecht. Die Zwischenschaltung des UND-Gatters 15 in Verbindung mit dem Fensterkomparator 18 dient zum definierten Abschalten des Relais 2 beim Auftreten von Unter- bzw. Überspannungen. Der zweite Komparator 22 in Verbindung mit der Referenzspannungsquelle 27 ermittelt, wann des Betriebspontential 4 auf die Last 3 aufgeschaltet ist und verändert daraufhin die Spannung der gesteuerten Spannungsquelle 13. Damit ergibt sich ein geringerer Grenzwert, der einen geringeren mittleren Ausgangsstrom zur Folge hat. Alternativ hierzu ist natürlich auch eine Veränderung des Emitterwiderstandes 12 zur Grenzwerteinstellung möglich.

FIG 3 zeigt den Verlauf des durch die Relaisspule fließenden Stromes I über der Zeit t. Nach dem Zuschalten der Versorgungsspannung 10 steigt der Strom I zunächst abhängig von dem sich im Steuerkreis befindlichen ohmschen Widerständen und Induktivitäten an, bis der bei geöffnetem Arbeitskontakt vorgegebene Grenzwert erreicht ist. Die Relaisspule wird daraufhin durch den Transistor 11 von dem Versorgungspotential 10 abgetrennt und nach dem Setzimpuls des Impulsgenerators wieder zugeschaltet usw. Nach dem Anziehen des Relais 2 wird der Strom durch Ändern des Grenzwertes heruntergeregelt. Strichpunktiert ist zusätzlich in FIG 3 der Stromverlauf eines bekannten Schaltkreises ohne Anzugsstromregelung eingetragen, der ein ausgeprägtes Kontaktprellen beim Umschalten gegenüber der erfindungsgemäßen Schaltungsanordnung aufweist.

## Patentansprüche

1. Integrierbare Schaltungsanordnung zur Ansteuerung eines mit Gleichspannung betriebenen Relais (2),
**gekennzeichnet**,
durch eine mit dem Steuerkreis des Relais (2) gekoppelte Stromregelschaltung (6), deren mittlerer Ausgangsstrom durch ein Eingangssignal einstellbar ist, und
durch eine ausgangsseitig mit dem Eingang der Stromregelschaltung (6) verbundene und eingangsseitig dem Arbeitskontakt des Relais (2) parallel geschaltete Auswerteschaltung (7), welche den Schaltzustand des Relais mittels Spannungsmessung am Arbeitskontakt ermittelt und welche bei geöffnetem Arbeitskontakt den mittleren Ausgangsstrom der Stromregelschaltung (6) auf einen zum Schalten des Relais (2) ausreichenden Wert sowie bei geschlossenem Arbeitskontakt den mittleren Ausgangsstrom auf einen niedrigeren, zum Halten des Relais (2) ausreichenden Wert einstellt.

2. Schaltungsanordnung nach Anspruch 1,
**gekennzeichnet**
durch einen Steuereingang (8) zum An- und Abschalten des Ausgangsstroms der Stromregelschaltung (6).

3. Schaltungsanordnung nach Anspruch 1 oder 2,
**gekennzeichnet**
durch einen impulsartig getakteten elektronischen Schalter (11) als Stromregelschaltung (6), bei dem Frequenz und/oder Dauer der Impulse in Abhängigkeit von Ausgangsstrom und Eingangssignal geregelt sind.

4. Schaltungsanordnung nach einem der Ansprüche 1 bis 3,
**dadurch gekennzeichnet**,
daß der Relaisspule eine Freilaufdiode (26) parallelgeschaltet ist.

5. Schaltungsanordnung nach Anspruch 3 oder 4,
**gekennzeichnet**
durch eigen Komparator (14), dem durch die Auswerteschaltung (7) ein Grenzwert vorgegeben ist,
durch ein RS-Flip-Flop (16), dessen Rücksetzeingang (R) mit dem Ausgang des Komparators (14) und dessen Setzeingang mit dem Ausgang des Impulsgenerators (17) verbunden ist,
durch einen sich im Steuerkreis des Relais (2) befindlichen Transistor (11) als elektronischen Schalter, der mit dem RS-Flip-Flop (16) gekoppelt ist und
durch eine sich im Steuerkreis des Relais (2) befindliche Strommeßeinrichtung (12), die mit einem Eingang des Komparators (14) verbunden ist.

6. Schaltungsanordnung nach einem der Ansprüche 1 bis 6,
**dadurch gekennzeichnet**, daß mindestens einem Eingang der Auswerteschaltung Dioden und/oder Zenerdioden parallel und/oder seriell vorgeschaltet sind.
